# DEMANDE DE BREVET EUROPEEN

(11) **EP 0 317 522 A1**
(43) Date de publication de la demande: **24.05.1989**
(21) Numéro de dépôt: 88830473.0
(22) Date de dépôt: 03.11.1988
(51) Int. Cl.: A47C 3/026

(54) **Chaise avec siège oscillant en avant et en arrière**

(30) Priorité: 19.11.1987 IT 525387
(71) Demandeur: CO.FE.MO S.p.A., I-25045 Castegnato (Brescia) (IT)
(72) Inventeur: Moreschi, Sergio, I-25045 Castegnato (Brescia) (IT)
(74) Mandataire: Manzoni, Alessandro

(57) **Abrégé**

Il s'agit d'une chaise ou fauteuil du type réglable en hauteur et avec siège et/ou dossier à inclinaison variable comprenant des dispositifs (20,30) qui permettent au siège d'osciller en avant et en arrière sur un axe fixe (13) par suite du déplacement du barycentre de la personne assise et indépendamment de l'inclinaison du siège et/ou du dossier. Les dispositifs (20,30) sont placés aux côtés opposés de l'axe d'oscillation du siège et chaque dispositif comprend un levier (21,31) monté sur l'axe susdit et relié au siège au moyen d'un tirant (24,34) sujet à l'action d'un ressort comprimable (28,38), chaque dispositif étant inactif lorsque l'autre est opérant.

## Description

L'invention concerne une chaise ou fauteuil du type réglable en hauteur et avec siège et/ou dossier à inclinaison variable conjointement ou indépendamment.

Les divers système d'assise, en particulier ceux destinés aux chaises ou fauteuils de bureau, comprennent bien souvent des mécanismes qui permettent l'ajustage de la position de quelques parties du siège. L'ajustage peut concerner, par exemple, le réglage en hauteur du siège par rapport au plancher et l'inclinaison conjointe ou disjointe du siège et/ou du dossier. En correspondance, on a proposé et appliqué plusieures formes de mécanismes pour effectuer ces réglages et aussi une forme de mécanisme qui consent l'oscillation du siège, mais seulement en arrière, en réponse à des forces de basculement qui dérivent des mouvements de la personne qui occupe le siège.

Ceci dit, c'est le but de la présente invention de proposer un siège ou fauteuil du type susmentionné comprenant des dispositifs à ressort de conception nouvelle, particulièrement simples et efficaces, destinés à permettre au siège, conjointement au dossier, d'osciller dynamiquement en arrière et en avant indépendamment de l'inclinaison attribuée au siège et au dossier à l'aide de leurs moyens d'ajustage.

Les dispositifs à ressort qui permettent l'oscillation dynamique sont appliqués des côtés opposées d'un axe d'oscillation au support du siège et connectés à ce support pour agir alternativement afin que l'un soit inactif tandis que l'autre est opérant.

Les deux dispositifs peuvent être réglés indépendamment et appliqués au support du siège en manière modulaire en utilisant l'axe d'oscillation pour le montage et sans agir sur les moyens de régu lation du siège et du dossier. Il est partant possible de monter et utiliser les deux dispositifs simultanément pour les oscillations soit en arrière, soit en avant, du siège et du dossier ou, dans l'alternative, monter et utiliser le seul dispositif pour l'oscillation en arrière.

En tout cas, l'oscillation de l'ensemble siège-dossier a lieu simplement par suite des déplacements du buste de la personne assise et donc de la variation du barycentre de la charge sur le siège, en amèliorant ainsi la condition assise soit dans la position détendue du corps appuyé au dossier soit dans la position droite de travail.

La chaise ou le fauteuil conforme à l'invention comprend de manière connue une base avec un montant terminant supérieurement avec un bloc d'accouplement, un siège fixé sur une plaque de support appliquée à ce bloc au moyen d'un axe d'oscillation orienté transversalement au siège, un dossier fixé à un support articulé à la plaque susdite, des moyen pour l'extension en hauteur du montant et des moyens pour varier l'inclinaison du siège et/ou du dossier et interagissant avec le bloc d'accouplement pour un oscillation dynamique en arrière du siège sur l'axe d'oscillation, en contraste au dispositif susdit, quand le barycentre de la charge est déplacé vers le dossier.

La chaise peut avantageusement être munie de deux dispositifs à ressort placés de côtés opposés de l'axe d'oscillation et connectés à la plaque de support et à l'axe d'oscillation, les deux dispositifs interagissant avec le bloc d'accouplement pour les oscillations soit en arrière soit en avant du siège en fonction de la position du barycentre de la charge, un dispositif étant inactif quand l'autre est opérant.

Des autres détails de l'objet d'invention sont spécifiés dans la description suivante avec référence au dessin ci-joit, où:
la Fig. 1 montre une vue latérale schématique d'une chaise incorporant les dispositifs pour l'oscillation en avant et en arrière;
la Fig. 2 montre une section partielle de la plaque de support du siège avec dispositif en position de repos;
les Figures 3 et 4 montrent une vue analogue à celle en Fig. 2 mais avec siège incliné en arrière et en avant respectivement; et
la Fig. 5 montre une vue d'en bas de l'ensemble selon les flèches V-V en Fig. 2.

En Fig. 1 la base 10 d'une chaise ou d'un fauteuil comprend un montant 11 qui supporte l'ensemble du siège. De manière connue, à l'extrémité supérieure du montant est fixé un bloc d'accouplement 12 auquel est appliquée, au moyen d'un axe d'oscillation 13, une plaque 14 portant le siège 15.

L'axe d'oscillation 13 est orienté transversalement au siège et en 16′ un support 16 portant le dossier 17 de la chaise ou du fauteuil est appliqué est articulé au bord arrière de la plaque 14.

Avantageusement, le montant 11 est extensible en hateur au moyen de dispositifs connus et appropriés, ne pas représentés dans le dessin. En outre, la plaque 14 supportant le siège et/ou le support 16 du dossier sont munis de moyens connus - ne pas représentés - pour varier et régler à commande l'inclinaison du siège sur l'axe d'oscillation 13 et/ou du dossier 17 grâce à l'articulation 16′ de son support 16 à la plaque 14 - v. Fig. 1 -.

Maintenant, selon l'invention, au-dessous de la plaque 14 qui supporte le siège 15, il y a un premier dispositif 20 et éventuellement un deuxième dispositif 30 montés de côtés opposés de l'axe d'oscillation 13. Ces dispositifs 20, 30 sont destinés permettre des oscillations en avant et en arrière du siège et avec lui du dossier, indépendamment de leur inclinaison due aux moyens de réglage - ne pas représentés.

Dans la forme de réalisation illustrée, le premier dispositif 20 permettant les oscillations en arrière est monté vers l'avant du siège par rapport à l'axe d'oscillation 13. Ce dispositif comprend un levier 21 pivotant au dessous de l'axe d'oscillation 13 et dirigé en avant, dont l'extrémité arrière 22 et destinée à s'appuyer sur le bloc d'accouplement 12. Un trou 23 est percé dans l'extrémité opposé du levier 21, ce trou étant traversé par un tirant rigide 24.

L'extrémité supérieure du tirant 24 traverse aussi un trou 25 percé dans la plaque 14 et sa tête 26 appuyant sur la surface supérieure de la plaque lui empêche de se désengager.

Une cuvette 27 est vissée à l'extrémité inférieure du tirant 24 et un ressort 28 à compression, dont la précharge est réglable par vissage/dévissage de la cuvette 27, est monté entre la cuvette 27 et le levier 21, la cuvette 27 glissant sur et par rapport à un manchon 29 fixé au levier à protection du ressort 28.

Simultanément, le deuxième dispositif 30 permettant les oscillations en avant du siège est monté du côté opposé de l'axe d'oscillation et comprend un levier arrière 31 pivotant sur l'axe d'o scillation 13 et dirigé en arrière, dont l'extrémité avant 32 est destinée à s'appuyer de bas en haut au bloc d'accouplement 12. Un trou 33 est percé dans l'extrémité opposée du levier 31, ce trou étant traversé par un tirant rigide 34 traversant aussi un trou 35 percé dans la plaque 14 et muni d'une tête 36 appuyant sur la surface supérieure de la plaque 14 pour en empêcher le désengagement.

A l'extrémité inférieure du tirant 34 est vissé un disque 37, un ressort à compression 38, dont la précharge est réglable par vissage/dévissage du disque 37, étant monté entre le disque 37 et le levier 31. Grâce à leur structure les dispositifs 20, 30 sont applicables l'un ou l'autre ou tous les deux, de manière modulaire, à la plaque 14, sans influer sur les autres moyens de réglage de la chaise.

En pratique, les dispositifs 20, 30 sont aménagés pour maintenir le siège dans une position d'équilibre en conditions normales. En effet,la précharge des ressorts 28, 38 bloque entre eux,au moyen des tirants, la plaque 14 et les leviers 21, 31 de ces dispositifs, comme montre la figure 2 du dessin.

En partant de cette position, une poussée vers l'arrière contre le dossier et/ou un déséquilibre en arrière du barycentre de la charge agissant sur le siège provoquent une oscillation en arrière du siège contrastant l'action du ressort du premier dispositif. A ce point, tandis que le levier avant 21 appuyant en 22 sur le bloc 12 est arrêté, la plaque 14 du siège oscille en arrière et en déplaçant vers le haut le tirant 24 elle comprime ultérieurement le ressort 28 qui va contraster et aussi limiter une telle oscillation. Cette condition est illustrée dans la figure 3 du dessin, qui montre aussi comme, d'autre part, le deuxième dispositif 31, faisant "bloc'' avec la plaque 14 et se dégageant du bloc 12, rest tout à fait inactif.

Aussitôt que l'action qui a provoqué l'oscillation en arrière est cessée, la réaction du ressort 28 reporte le siège en position initiale, c'est à dire normale - v. Fig 2 -.

La même phase arrive dans le cas d'une oscillation en avant plutôt qu'en arrière, grâce au deuxième dispositif 30, dont le levier est arrêté en 32 sur le bloc quand le barycentre de la charge se déplace sur la partie avant du siège. La condition d'une oscillation en avant est illustrée dans la figure 4 du dessin, qui montre aussi comme le premier dispositif 20 fait "bloc" avec la plaque 14 et reste tout à fait inactif grâce à la possibilité de son levier 12 à osciller vers le bas.

Enfin, il faut remarquer que, si et quand la chaise est munie d'un seul dispositif pour l'oscillation en arrière du siège, le levier 21 du dispositif lui-même pourra être solidaire ou rigidement fixé au bloc d'accouplement.

## Revendications

1^) Chaise avec un siège oscillant comprenant de façon connue une base avec un montant (11) dont l'extrémité supérieure porte un bloc d'accouplement (12), un siège fixé sur une plaque de support (14) appliquée au bloc (12) susdit au moyen d'un axe d'oscillation (13) orienté transversalement au siège, un dossier fixé à un support (16) articulé à la plaque (14), des moyens pour l'extension en hauteur du montant et des moyens pour varier l'inclinaison du siège et/ou du dossier, **caractérisée** en ce qu'elle comprend au moins un premier dispositif à ressort (20) relié à la plaque de support (14) et à l'axe d'oscillation (13) de la plaque (14) du siège et interagissant avec le bloc d'accouplement (12) pour une oscillation dynamique en arrière du siège sur l'axe d'oscillation et contrastant avec le dispositif susdit, lorsque le barycentre de la charge est déplacé vers le dossier.

2^) Chaise selon la révendication 1), **caractérisée** en outre en ce qu'elle comprend un deuxième dispositif à ressort (30) relié à l'axe d'oscillation (13) de la plaque (14) du siège et interagissant avec le bloc d'accouplement (12) pour une oscillation dynamique en avant du siège sur l'axe d'oscillation, en opposition au deuxième dispositif (30), lorsque le barycentre de la charge est déplacé en avant sur le siège, le premier et le deuxième dispositif étant montés des côtés opposés de l'axe d'oscillation.

3^) Chaise avec un siège oscillant comprenant de façon connue une base avec un montant (11) dont l'extrémité supérieure porte un bloc d'accouplement (12), un siège fixé sur une plaque de support (14) appliquée au bloc (12) susdit au moyen d'un axe d'oscillation (13) orienté transversalement au siège, un dossier fixé à un support (16) articulé à la plaque (14), des moyens pour l'extension en hauteur du montant et des moyens pour varier l'inclinaison du siège et/ou du dossier, **caractérisée** en ce qu'elle comprend un premier dispositif à ressort (20) relié à la plaque de support (14) et à l'axe d'oscillation (13) de la plaque (14) du siège et interagissant avec le bloc d'accouplement (12) pour une oscillation dynamique en arrière du siège sur l'axe d'oscillation et contrastant avec le dispositif susdit, lorsque le barycentre de la charge est déplacé vers le dossier, et un deuxième dispositif à ressort (30) relié à l'axe d'oscillation (13) de la plaque (14) du siège et interagissant avec le bloc d'accouplement (12) pour une oscillation dynamique en avant du siège sur l'axe d'oscillation, en opposition au deuxième dispositif (30), lorsque le barycentre de la charge est déplacée en avant sur le siège, le premier et le deuxièeme dispositif (20,30) étant aménagés des côtés opposés de l'axe d'oscillation.

4^ ) Chaise selon la révendication 1) ou 3), **caractérisée** en ce que le premier dispositif (20) comprend un levier antérieur (21) articulé à l'axe d'oscillation (13), orienté en avant et ayant une extrémié arrière (22) s'appuyant au bloc d'accouplement (12), dans son extremité opposée un trou (22) étant percé pour le passage d'un tirant rigide (24) qui traverse aussi un trou (25) percé dans la plaque (14), sa tête (26) appuyant sur la surface supérieure de la plaque pour empêcher le dégagement du tirant (24) et en ce qu'à l'extrémité inférieure du tirant est vissée une cuvette (27) et que entre cette cuvette et le levier (21) est monté un ressort à compression (28) dont la précharge est réglable par vissage/dévissage de la cuvette (27) glissant sur et par rapport à un manchon (29) fixé au levier pour protéger le ressort (28).

5^) Chaise selon la révendication 2) ou 3), **caractérisée** en ce que le deuxième dispositif (30) comprend un levier arrière (31) dirigé en arrière et articulé à l'axe d'oscillation (13), dont l'extrémité avant (32) est destinée à s'appuyer de bas en haut au bloc d'accouplement (12), en ce que dans l'extrémité opposée du levier (31) est percé un trou (33) traversé par un tirant rigide (34) qui passe aussi à travers un trou (35) percé dans la plaque (14) et dont la tête (36) est appuyée sur la surface supérieure de la plaque (14) pour empêcher le dégagement du tirant (34) et en ce qu'à l'extrémité inférieure du tirant (34) est vissé un disque (37), un ressort à compression préchargé (38) étant monté entre le disque (37) et le levier (31), la charge de ce ressort étant réglable par vissage/ dévissage du disque (37).
